# EUROPÄISCHE PATENTSCHRIFT

(11) **EP 2 166 514 B1**
(45) Veröffentlichungstag und Bekanntmachung des Hinweises auf die Patenterteilung: **20.05.2015**
(21) Anmeldenummer: 09011980.1
(22) Anmeldetag: 21.09.2009
(51) Int. Cl.: G07C 5/08, G07C 5/00

(54) **Kraftfahrzeugdiagnosesystem**
Motor vehicle diagnosis system
Système de diagnostic de véhicule automobile

(30) Priorität: 22.09.2008 DE 102008048347
(43) Veröffentlichungstag der Anmeldung: 24.03.2010
(73) Patentinhaber: ADAC Niedersachsen/Sachsen-Anhalt e.V., 30880 Laatzen (DE)
(72) Erfinder: Wieczorek, Hans-Henry, Dr., 30966 Hemmingen (DE)
(74) Vertreter: Gerstein, Hans Joachim

(56) Entgegenhaltungen:
- WO-A2-2004/031906
- WO-A2-2005/039927
- DE-A1- 10 235 525

## Beschreibung

Die Erfindung betrifft ein Kraftfahrzeugdiagnosesystem mit einer zentralen computergestützten Diagnoseeinheit, einer Mehrzahl von mit der Diagnoseeinheit vernetzten Fahrzeugdiagnosemitteln zur stationären Messung von Eigenschaften des Kraftfahrzeuges unter Simulation von realitätsnahen Fahrzyklen und mit einer Ausgabeschnittstelle zur Ausgabe eines fahrzeugbezogenen Diagnoseergebnisses.

EP 0 602 920 A1 beschreibt ein automatisches Fahrzeugerkennungs- und Diagnosesystem, bei dem jedes Fahrzeug einen Transponder hat, das kodierte Fahrzeugidentitätsinformationen überträgt. Fahrzeugdiagnosemessungen können an definierten Wegepunkten auf diese Weise auf ein Fahrzeug bezogen werden und dem Kunden angezeigt werden, wenn das Fahrzeug in einen Servicebereich gelangt.

Zur Fahrzeugdiagnose ist beispielsweise aus DE 102 39 765 A1 eine Profiltiefenmessvorrichtung bekannt.

DE 196 15 008 A1 offenbart ein Verfahren zum Steuern eines Prüfstraßensystems für Kraftfahrzeuge, das an jeder Prüfsektion eine eindeutige Fahrzeugidentifikation und Prüferidentifikation durchführt und die von den Prüfstationen erfassten Daten automatisiert dem aktuell zu prüfenden Fahrzeug zuordnet. Bei jedem Prüfzyklus werden Messdaten erfasst, die zu einer Arbeitsstation übergeben werden, in der Datenfelder eines Datensatzes selektiv mit den empfangenen Messdaten gefüllt und die Inhalte der Datenfelder als Diagnoseergebnis auf einem Ausgabegerät ausgegeben werden. Prüfsektionen können ein Radlauftester, ein Tachometerprüfstand, ein Stoßdämpferprüfstand, ein Bremsenprüfstand etc. sein.

DE 102 97 644 T5 offenbart ein Wartungssystem für ein Fahrzeug mit einem Sensor zur Messung einer messbaren Charakteristik einer Komponente des Fahrzeugs sowie eine Datenbank, die statistische Daten betreffend den möglichen Ausfall von Komponenten oder des Systems in Bezug auf die messbare Charakteristik enthält. Aus dem gemessenen Wert der messbaren Charakteristik und den statistischen Daten wird die verbleibende Lebensdauer der Komponente oder des Systems bestimmt. Dann kann ein möglicher Komponenten oder Systemausfall vorhergesagt werden.

Aus DE 103 20 352 A1 ist ein Verfahren zum Prüfen von Kenngrößen von Fahrzeugen bekannt, das eine verbesserte Beurteilung des aktuellen Zustandes des Fahrzeugs ermöglicht. Hierzu werden die ermittelten Kenngrößen für das Fahrzeug mit einer Vielzahl von Kenngrößen verglichen, die für andere Fahrzeuge des gleichen Typs ermittelt worden sind. Die gemessenen Ist-Kenngrößen werden dabei mit einer Vielzahl von Ist-Kenngrößen verglichen, die für ein Fahrzeug mit einer entsprechenden Beanspruchung, beispielsweise mit entsprechender Kilometer-Laufleistung, erfasst worden sind. Dadurch kann beurteilt werden, ob der gemessene Ist-Wert sich innerhalb der üblichen Entwicklung des Fahrzeugtyps bewegt oder von der üblichen Entwicklung abweicht.

WO 2004/031906 A2 offenbart ein Überwachungssystem für eine Fahrzeugflotte mit mindestens einem Datenaufzeichnungs- und Analysemodul in jedem Fahrzeug, einem Steuerungsmodul und einem Datenübertragungsmodul. Die gesammelten und analysierten Sensordaten des Fahrzeugs werden zur Gewinnung von Analyseresultaten genutzt, die den Status vom System des Fahrzeugs zeigen.

DE 102 35 525 A1 beschreibt ein Fahrzeugüberwachungssystem, bei dem Fahrzeugsensor- und Diagnosedaten von mehreren Fahrzeugen erfasst und zusammengeführt werden, um mit Hilfe von Modellen eine fortgesetzte Analyse des Fahrzeuges in Bezug auf Reparatur, Wartung und Diagnose bereitzustellen.

Ausgehend hiervon ist es Aufgabe der vorliegenden Erfindung, ein verbessertes Kraftfahrzeugdiagnosesystem zu schaffen, das dem Fahrzeughalter oder -Prüfer eine über die gemessenen Eigenschaften des Kraftfahrzeuges hinausgehende Information über den Zustand seines Kraftfahrzeuges bietet.

Die Aufgabe wird mit dem Kraftfahrzeugdiagnosesystem der eingangs genannten Art dadurch gelöst, dass eine Korrelationseinheit mit der Diagnoseeinheit verbunden ist, die zur Korrelation gemessener Eigenschaften des Kraftfahrzeuges mit globalen, für eine Gruppe gleichartiger Fahrzeuge und/oder Fahrzeugteile ermittelten Zustandsinformationen und zur Ableitung einer über die gemessenen Eigenschaften hinausgehenden Zustandsinformation als Diagnoseergebnis über das Fahrzeug über das Korrelationsergebnis eingerichtet ist, und dass die Fahrzeugdiagnosemittel zur Lagerung angetriebener Räder des Kraftfahrzeuges und zur Simulation von Lastzyklen antreibbare Bremsrollen haben und die Diagnoseeinheit zur Erfassung von Zuständen von Hilfs- und Nebenaggregaten des Kraftfahrzeuges anhand des durch Ein- und Ausschalten oder Regulieren von Hilfs- und Nebenaggregaten beeinflussten Lasteinflusses der Hilfs- und Nebenaggregate auf den Antrieb des Kraftfahrzeuges eingerichtet ist.

Bei der Kraftfahrzeugdiagnose wird ausgenutzt, dass die Fahrzeugdiagnosemittel beispielsweise in Verbindung mit stationären und mobilen Prüfeinrichtungen zeitlich und räumlich verteilt eingesetzt und mit einer zentralen Diagnoseeinheit, die vorzugsweise als Internetportal ausgeführt ist, vernetzt sind. Hierdurch ist es möglich, eine Vielzahl von gleichartigen Messergebnissen für gleichartige Fahrzeuge bzw. gleichartige Bauteile aktuell und zeitnah zusammenzuführen. Zudem werden Fahrzeugtyp übergreifend Informationen gewonnen, die bei der Diagnose eines Fahrzeugs analytisch ausgewertet und mit den erfassten Eigenschaftsdaten für ein konkret untersuchtes Fahrzeug korreliert werden. Hieraus lassen sich über die gemessenen Eigenschaften und die einfache Verschleißvorhersage hinaus komplexe Zustandsinformationen des Fahrzeugs ableiten, die ein Bild über den aktuellen technischen Zustand des Fahrzeugs vermitteln.

Die Diagnoseeinheit ist vorzugsweise eine Internetplattform, die zum Empfang, zur Speicherung und zur analytischen Auswertung der mit den zeitlich und/oder räumlich verteilt eingesetzten Fahrzeugdiagnosemitteln systematisch für eine Vielzahl von Kraftfahrzeugen und für eine Vielzahl von unterschiedlichen Kraftfahrzeugtypen erfassten Fahrzeugprüfergebnisse eingerichtet ist. Die systematisch erfassten Fahrzeugprüfergebnisse werden somit beispielsweise an eine Internetplattform übertragen, in einem zentralen Datensatz gespeichert und unter Berücksichtigung einer Gesamtheit unterschiedlicher Fahrzeugprüfergebnisse analytisch ausgewertet. Dabei können zum Beispiel Datencluster gebildet werden, bei denen die Eigenschaften gleichartiger Bauteile fahrzeugmodell-, fahrzeugtyp- und/oder herstellerübergreifend erfasst und analysiert werden. Insbesondere wird es nunmehr möglich, dem Benutzer spezifisch zu seinem Fahrzeug, zu seiner Altersgruppe, zu seiner Berufsgruppe oder zu sonstigen individuellen Merkmalen durch Verknüpfung der Datensätze mit statistisch ermittelten Daten zusätzliche relevante Informationen zu liefern.

Fahrzeugdiagnosemittel können zum Beispiel zur Messung des Reifenprofilzustands, der Abgaswerte, der Bremsenzustände, der Zustände von Wellenund/oder Gelenklagern, des Motorzustands, des Antriebsstrangzustands und/oder des Zustands der Beleuchtungsanlage eingerichtet sein. Vielfältige weitere Arten von Fahrzeugdiagnosemitteln sind in diesem Zusammenhang selbstverständlich auch einsetzbar.

Als globale Zustandsinformationen können neben der Gesamtheit systematisch erfasster Fahrzeugprüfergebnisse auch mittels Pannenstatistiken erhaltene statistische Informationen über das typenspezifische Verschleißverhalten von Kraftfahrzeugen oder von Kraftfahrzeugteilen genutzt werden. Globale Zustandsinformationen können zudem auch über Tests von Kraftfahrzeugen und/oder Kraftfahrzeugteilen erhaltene Informationen über die Verschleißanfälligkeit sein.

Das Ergebnis der Korrelation liefert ein aktuelles technisches Zustandsbild des Fahrzeuges, das mit Hilfe der globalen Informationen um Empfehlungen für weitere sinnvolle Maßnahmen ergänzt werden kann. Es kann über eine als Internetplattform ausgebildete Ausgabeschnittstelle z.B. zum Download bereitgestellt, per E-Mail weitergeleitet, telefonisch als automatisch generierte Sprach- und/oder Textnachricht an ein Telefonendgerät z.B. als Kurznachricht (SMS) übertragen oder als auf einem tragbaren Datenspeicher (CD, Memory-Stick etc.) abgespeicherter Datensatz etc. zur weiteren Nutzung verfügbar gemacht werden.

Die Speicherung und Archivierung zeitlich hintereinander über eine Benutzungsdauer des Kraftfahrzeuges ermittelter Zustandsbilder bietet über das übliche Serviceheft hinaus eine Dokumentation der früheren Fahrzeugbeanspruchung und des Umgangs mit dem Fahrzeug und folglich auch eine Möglichkeit, über erfasste Eigenschaften hinaus einen technischen Zustand des Kraftfahrzeuges zu verifizieren und abzuschätzen.

Die Erfindung wird nachfolgend anhand eines Ausführungsbeispiels mit den beigefügten Zeichnungen näher erläutert.

Es zeigen:
- Figur 1: - Blockdiagramm des Kraftfahrzeugdiagnosesystems.

Figur 1 lässt ein Blockdiagramm eines Kraftfahrzeugdiagnosesystems 1 erkennen, bei dem in einer Anmeldeeinheit a) der Kunde bzw. der Fahrzeughalter sowie die Fahrzeugdaten erfasst werden. Hierzu wird auch in einer Fahrzeugerfassungseinheit b) der Fahrzeugschein, beispielsweise mittels eines OCR-Lesers in ein Computersystem eingelesen. Die Halterdaten und Fahrzeugdaten werden miteinander korreliert.

In einer Diagnoseeinrichtung c) mit mindestens einer zentralen computergestützten Diagnoseeinheit und einer Mehrzahl von Fahrzeugdiagnosemitteln ggf. in Verbindung mit einer optischen Bilderfassung erfolgt dann eine Messung von Eigenschaften des Kraftfahrzeuges, insbesondere eine Erfassung des Zustands der sicherheitsrelevanten, komfortrelevanten und umweltrelevanten Komponenten. Dabei kann der Zustand der Fahrzeugreifen, die Abgaswerte, die Bremsenzustände, die Zustände der Wellen- und/oder Gelenklager, der Zustand der Beleuchtungsanlage etc. erfasst werden. Zudem kann die Motorelektronik untersucht werden, wobei vorzugsweise der mindestens eine Ereignis- und Fehlerspeicher der Fahrzeugsteuerung ausgelesen und ausgewertet wird.

Geprüft werden mit den Fahrzeugdiagnosemitteln sicherheitsrelevante Komponenten, wie z.B. der Aufbau, das Fahrwerk, Bremsen, Reifen, Stoßdämpfer, die Elektronik, Airbag, Elektronische Steuerungen, wie ABS, ESP etc. Weiterhin werden komfortrelevante Komponenten, wie z.B. die Klimaanlage etc. untersucht. Zudem werden umweltrelevante Komponenten, wie z.B. Abgasemissionen geprüft, wobei die Untersuchung im simulierten Fahrbetrieb erfolgen sollte, indem das Fahrzeug mittels angesteuerter Rollenbahnen, auf denen die angetriebenen Räder gelagert werden, realistischen Lastzyklen unterworfen wird. Diese Lastzyklen sollten einen Stadtverkehr, eine Landstraßenfahrt und/oder eine Autobahnfahrt nachbilden.

Die ermittelten Eigenschaften des Kraftfahrzeuges werden durch Vernetzung der Fahrzeugdiagnosemittel mit der computergestützten Diagnoseeinheit automatisch an die Diagnoseeinheit übertragen und fahrzeug- und halterbezogen abgespeichert.

Die gemessenen Daten über die Eigenschaften des Kraftfahrzeuges werden in einer Korrelationseinheit d) mit globalen Informationen aus Datenbanken e) korreliert. Die globalen Informationen sind für eine Gruppe gleichartiger Fahrzeuge und/oder Fahrzeugteile ermittelte Daten und können fahrzeugspezifische oder komponentenspezifische Qualitätsdaten aus einer Pannenstatistik oder aus Komponententests, wie beispielsweise Reifentests sein. Solche globalen Informationen können auch anderweitig zusammengestellte statistische Daten sowie Informationen zur Fahrzeugausstattung bezogen auf eine Fahrzeugidentifikationsnummer sein.

So ist es vorteilhaft, beispielsweise die aus dem Fahrzeugschein eingelesene Fahrzeug-Identifikations-Nummer FIN mit einer Datenbank zu korrelieren, die für jede Fahrzeug-Identifikations-Nummer die im Fahrzeug vorhandene Ausstattung erhält und von den Automobilherstellern oder Dritten zur Verfügung gestellt wird. Derartige globale Informationen werden beispielsweise von der Deutsche Automobil Treuhand DAT zur Verfügung gestellt.

Aus den durch Messung mit den Fahrzeugdiagnosemitteln ermittelten Eigenschaften des Kraftfahrzeuges, d.h. im Ist-Zustand, und den globalen Informationen für eine Gruppe gleichartiger Fahrzeuge und/oder Fahrzeugteile können dann über die gemessenen Eigenschaften hinausgehende Zustandsinformationen als Diagnoseergebnis über das Fahrzeug abgeleitet werden. Hierzu werden die gemessenen Eigenschaften und geeignete globale Informationen miteinander korreliert. Damit werden Informationen über den aktuellen Zustand des Fahrzeugs gewonnen, die nicht direkt gemessen wurden.

Hieraus werden in der Korrelationseinheit Therapieergebnisse abgeleitet, um sofortige und langfristige Maßnahmen auf der Basis des Diagnoseergebnisses zu empfehlen. Derartige Maßnahmen können das Wechseln von Reifen, Austausch von Scheibenwischern, die Wartung der Klimaanlage, das Wechseln von Öl etc. sein.

Mit Hilfe der globalen Informationen lassen sich auch neben den Einzelmaßnahmen Gruppentherapien ableiten und bewerten, um nicht nur die Wartung einer als problematisch erkannten Komponente zu empfehlen, sondern einer Gruppe von Komponenten.

Weiterhin können aus den durch Korrelation gewonnenen Diagnoseergebnissen Präsentationsmaßnahmen fahrzeugindividuell vorgeschlagen werden.

Diese Diagnoseergebnisse, umfassend die Zustandsinformationen und die vorgeschlagenen Therapie- und Präsentationsmaßnahmen, werden dann über eine Ausgabeschnittstelle f) an den Nutzer ausgegeben. Hierzu ist eine Ausgabeeinheit g) vorgesehen, die als Internetplattform, als Schnittstelle zu einem Telefonnetzwerk zur Übertragung des Diagnoseergebnisses in Form einer automatisch generierten Sprach- und/oder Textnachricht (SMS) und/oder als Druckerschnittstelle zum Ausdruck des Diagnoseergebnisses als ausgedrucktes Protokoll etc. ausgeführt sein kann.

Das Diagnoseergebnis ist ein über die ermittelten Eigenschaften hinausgehender "virtueller Fahrzeugschein", der Angaben wie digitale Prüfprotokolle, bei der Prüfung aufgenommene Bild- und Toninformationen, tägliche Gebrauchtwagenwerte bezogen auf den Kraftfahrzeugtyp und die Ausstattung, fahrzeugspezifische Bauteiletests, wie z.B. Reifentests, sowie Sammlungen weiterer automatisch benutzer- und fahrzeugabhängig extrahierter Informationen aus Fachpublikationen enthält. Dieser virtuelle Fahrzeugschein kann das Fahrzeug über seine gesamte Nutzungsdauer von der Bestellung zur Erstauslieferung über einen Verkauf bis zur Verschrottung durch den letzten Halter begleiten.

Durch den "virtuellen Fahrzeugschein" wird auch eine Informationsplattform bereitgestellt, die eine Auswertung der individuellen Informationen für zielgerichtete Präsentation von Zusatzinformationen, wie Verbraucherschutzinformationen, Umweltinformationen, Produktinformationen einschließlich Werbung an den jeweiligen Nutzer erlaubt. Dabei wird das Profil des jeweiligen Nutzers ermittelt und es werden abgestimmt auf das Profil aus einer Informationsdatenbank passende Zusatzinformationen extrahiert.

Vorteilhaft ist es auch, wenn die Arbeit an Komponenten, insbesondere an sicherheitsrelevanten Komponenten dokumentiert wird. Durch Abgleich mit weiteren Informationen durch das Diagnosesystem - ohne Einflussmöglichkeit des Benutzers - kann die korrekte Erledigung der Arbeiten überprüft und dokumentiert werden. Hierzu kann z.B. ein Abgleich mit an das Diagnosesystem übermittelten Rechnungen erfolgen, die hinsichtlich der für die Arbeiten in Rechnung gestellten Beträge automatisch ausgewertet werden. Erst wenn die Beträge im Rahmen des für die Arbeiten und Ersatzteile üblichen liegen, wird die Arbeit als korrekt erledigt vermerkt. Ansonsten bleibt das Fahrzeug in dem "virtuellen Fahrzeugschein" als fehlerhaft vermerkt.

Durch Reihenuntersuchungen an einer Vielzahl von Fahrzeugen, Fahrzeugtypen, Fahrzeugklassen und einer Vielzahl von Fahrzeugen unterschiedlicher Hersteller, die oftmals gleichartige Komponenten gleicher Zulieferer einbauen, wird es möglich, Informationen zur Produktverbesserung, zur Gefahrenanalyse, zum Umweltschutz etc. zu erhalten. Dabei kann auch z.B. eine Analyse der Auswirkungen von gleichartigen Komponenten unterschiedlicher Hersteller auf eine Fahrzeugsmarke bzw. eine Analyse der Auswirkungen gleicher Komponenten eines Herstellers auf unterschiedliche Fahrzeugmarken vorgenommen werden, um den Energieverbrauch, die Umweltbelastung o.ä. von Komfortgeräten feststellen zu können. Beispielsweise kann durch Einschalten einer Klimaanlage bei der Fahrzeuguntersuchung deren Auswirkungen auf den Energieverbrauch, das Lastverhalten des Motors, die Schadstoffemission erfasst und ausgewertet werden. Durch Zusammenführung dieser Messungen bezogen auf gleiche Komponenten an unterschiedlichen Fahrzeugen und Fahrzeugtypen kann eine Aussage über die Eignung der Komponente für verschiedene technische Umgebungen abgeleitet werden. Zudem ist es möglich, durch Ein- / Ausschalten oder Regulieren der Komponente aus der ermittelten Fahrzeugreaktion eine Aussage über den Zustand der Komponente abzuleiten. Im Falle einer Klimaanlage kann z.B. aus dem Maß des festgestellten Lasteinbruchs durch Einschalten der Klimaanlage auf die Notwendigkeit des Kühlmittelaustauschs geschlossen werden. Der Zusammenhang zwischen Komponente und Fahrzeugverhalten ist aber nicht notwendigerweise eindeutig bekannt. Durch die Zusammenführung systematisch erfasster Fahrzeugprüfergebnisse gelingt es aber, einen Zusammenhang abzuleiten und diesen bei der Korrelation zu berücksichtigen.

Durch die Reihenuntersuchungen kann auf diese Weise der zunehmenden Bedeutung von Zulieferern bei der Automobilherstellung und der zunehmenden Komplexität des technischen Systems "Auto" Rechnung getragen werden, indem beispielsweise die Auswirkungen technischer Komponenten auf unterschiedliche Fahrzeugmarken, d.h. auf unterschiedliche Einbindung in das Gesamtsystem untersucht werden.

Es werden durch die systematische Reihenanalyse zudem gesellschaftsrelevante fahrzeug- und fahrzeugtypübergreifende Analysen möglich, wie z.B. Auswertungen in Hinblick auf Status und Funktion des Benutzers / Halters, sowie ethnologische und demoskopische Schlussfolgerungen.

Die Erfassung der Eigenschaften des Kraftfahrzeuges kann stationär unter Simulation von realitätsnahen Fahrzyklen unter Ein- und Ausschaltung Energie verbrauchender Hilfs- und Nebenaggregate erfolgen. Dies gilt insbesondere für die Abgasuntersuchung. Dabei sollten die angetriebenen Räder auf Bremsrollen gelagert werden, die zur Simulation von Lastzyklen angetrieben werden. Der Lasteinfluss der Hilfs- und Nebenaggregate ermöglicht einen Rückschluss auf deren Zustand. Anhand der Gesamtheit räumlich verteilt durchgeführter Untersuchungen an einer Vielzahl von Fahrzeugen kann zudem das Verhalten, wie z.B. der Kraftstoffverbrauch, unter Berücksichtigung unterschiedlicher realer Lasteinflüsse sowie unterschiedlicher geographischer Einflüsse bewertet werden. Zudem wird eine Plausibilitätsprüfung der Analyseergebnisse durch Vergleich mit bei anderen Untersuchungen gewonnenen Ergebnissen insbesondere für umweltrelevante Komponenten möglich.

Die Fahrzeuguntersuchung kann durch Bild- und/oder Tonaufnahmen begleitet werden, die den technischen Zustand des Fahrzeugs dokumentieren und zusammen mit den Messergebnissen als Datensatz an die Diagnoseeinheit weitergeleitet werden. Die Bild- und/oder Tondaten können zudem mittels Software ausgewertet werden. So ist es denkbar, dass nicht sichtbare Bereiche mit einem Endoskop fotographisch aufgenommen und dokumentiert sowie mittels digitaler Mustererkennung analysiert werden. Auf diese Weise können zum Beispiel Rostverläufe an Karosserie und Verschleißteilen erkannt und analysiert werden. Denkbar ist auch, mit einer Multispektralkamera den Unterboden des Fahrzeuges aufzunehmen und z.B. Ölverteilungen zu erkennen und aus der Ausbreitungsfläche Rückschlüsse über den Motor- und Dichtungszustand zu machen. Durch Bildaufnahmen mit einer Infrarotkamera lassen sich Materialermüdungen detektieren.

Vorteilhaft ist es, den mit einer Kamera aufgenommen Fahrzeugzustand mit einer CAD-Einzelteilaufbauzeichnung des Fahrzeuges zu vergleichen. Der Zugriff auf die CAD-Einzelteilaufbauzeichnung gelingt mit Hilfe der Fahrzeugidentifikationsnummer des Fahrzeugscheins, aus der die Fahrzeugausstattung abgeleitet werden kann und die mit den CAD-Daten verknüpft ist. Auf diese Weise ist eine optische Güteprüfung möglich.

In vergleichbarer Weise ist auch eine akustische Güteprüfung realisierbar. Vergleichstondaten können vom Hersteller oder insbesondere auch aus den systematisch erfassten Tondaten erhalten werden.

Durch langfristige Untersuchungen an einer großen herstellerübergreifenden Gesamtheit von Fahrzeugen und Zusammenführung der Daten in der zentralen Diagnoseeinheit wird ein statistischer Vergleich sowie eine Früherkennung von technischen Problemen möglich. Zudem lässt sich das Sicherheitsrisiko bezogen auf das untersuchte Fahrzeug und insbesondere das Gesamtrisiko und das von Fahrzeugen und ihren Komponenten ausgehende Gefahrenpotential bewerten. Das Gesamtrisiko ist aus der Korrelation der statistischen praktischen Fahrzeuguntersuchungen und in Tests gewonnenen wissenschaftlichen Untersuchungen ableitbar.

## Patentansprüche

1. Kraftfahrzeugdiagnosesystem mit einer zentralen computergestützten Diagnoseeinheit, einer Mehrzahl von mit der Diagnoseeinheit vernetzten Fahrzeugdiagnosemitteln zur stationären Messung von Eigenschaften des Kraftfahrzeuges unter Simulation von realitätsnahen Fahrzyklen und mit einer Ausgabeschnittstelle zur Ausgabe eines fahrzeugbezogenen Diagnoseergebnisses, **dadurch gekennzeichnet, dass** eine Korrelationseinheit mit der Diagnoseeinheit verbunden ist, die zur Korrelation gemessener Eigenschaften des Kraftfahrzeuges mit globalen, für eine Gruppe gleichartiger Fahrzeuge und/oder Fahrzeugteile ermittelten Zustandsinformationen und zur Ableitung einer über die gemessenen Eigenschaften hinausgehenden Zustandsinformation über das Fahrzeug und Bereitstellung als Diagnoseergebnis aus dem Korrelationsergebnis eingerichtet ist, und dass die Fahrzeugdiagnosemittel zur Lagerung angetriebener Räder des Kraftfahrzeuges und zur Simulation von Lastzyklen antreibbare Bremsrollen haben und die Diagnoseeinheit zur Erfassung von Zuständen von Hilfs- und Nebenaggregaten des Kraftfahrzeuges anhand des durch Ein- und Ausschalten oder Regulieren von Hilfs- und Nebenaggregaten beeinflussten Lasteinflusses der Hilfs- und Nebenaggregate auf den Antrieb des Kraftfahrzeuges eingerichtet ist.

2. Kraftfahrzeugdiagnosesystem nach Anspruch 1, **dadurch gekennzeichnet, dass** die Diagnoseeinheit eine Internetplattform ist, die zum Empfang, zur Speicherung und zur analytischen Auswertung der mit den zeitlich und/oder räumlich verteilt eingesetzten Fahrzeugdiagnosemitteln systematisch für eine Vielzahl von Kraftfahrzeugen und für eine Vielzahl von unterschiedlichen Kraftfahrzeugtypen erfassten Fahrzeugprüfergebnissen eingerichtet ist.

3. Kraftfahrzeugdiagnosesystem nach Anspruch 1 oder 2, **dadurch gekennzeichnet, dass** Fahrzeugdiagnosemittel zur Messung des Reifenprofilzustands, der Abgaswerte, der Bremsenzustände, der Zustände von Wellenund/oder Gelenklagern, des Motorzustands, des Antriebsstrangzustands und/oder des Zustands der Beleuchtungsanlage eingerichtet sind.

4. Kraftfahrzeugdiagnosesystem nach einem der vorhergehenden Ansprüche, **dadurch gekennzeichnet, dass** globale Zustandsinformationen mittels Pannenstatistiken erhaltene statistische Informationen über das typenspezifische Verschleißverhalten von Kraftfahrzeugen oder von Kraftfahrzeugteilen sind.

5. Kraftfahrzeugdiagnosesystem nach einem der vorhergehenden Ansprüche, **dadurch gekennzeichnet, dass** globale Zustandsinformationen über Tests von Kraftfahrzeugen und/oder Kraftfahrzeugteilen erhaltene Informationen über die Verschleißanfälligkeit sind.

6. Kraftfahrzeugdiagnosesystem nach einem der vorhergehenden Ansprüche, **dadurch gekennzeichnet, dass** die Ausgabeschnittstelle eine Internetplattform ist.

7. Kraftfahrzeugdiagnosesystem nach einem der vorhergehenden Ansprüche, **dadurch gekennzeichnet, dass** die Ausgabeschnittstelle eine Schnittstelle zu einem Telefonnetzwerk zur Übertragung des Diagnoseergebnisses als automatisch generierte Sprach- und/oder Textnachricht an ein Telefonendgerät hat.

8. Kraftfahrzeugdiagnosesystem nach Anspruch 7, **dadurch gekennzeichnet, dass** die Ausgabeschnittstelle zur Verbindung mit einem Mobiltelefonnetzwerk und zur Übertragung von Kurznachrichten (SMS) eingerichtet ist.

9. Kraftfahrzeugdiagnosesystem nach einem der vorhergehenden Ansprüche, **dadurch gekennzeichnet, dass** die Diagnoseeinheit zur Ableitung eines aktuellen technischen Zustandsbildes des Kraftfahrzeuges aus den Korrelationsergebnissen in Form einer Kombination aus Messdaten, Bewertungsdaten und Bild- und/oder Tondaten und Bereitstellung des Zustandsbildes als Datensatz eingerichtet ist.

10. Kraftfahrzeugdiagnosesystem nach einem der vorhergehenden Ansprüche, **gekennzeichnet durch** Verknüpfung der gemessenen Eigenschaften und/oder des Korrelationsergebnisses mit statistisch ermittelten Daten zur Ableitung von fahrzeugbezogenen, auf die Benutzergruppe und/oder das individuelle Nutzerverhalten und/oder die individuelle Nutzeranforderung abgestimmten Informationen.

## Claims

1. Motor vehicle diagnostic system having a centralized computer-assisted diagnostic unit, a multiplicity of vehicle diagnostic means, networked to the diagnostic unit, for the stationary measurement of properties of the motor vehicle by simulating close-to-reality driving cycles and having an output interface for outputting a vehicle-related diagnostic result, **characterized in that** a correlation unit is connected to the diagnostic unit which is configured to correlate measured properties of the motor vehicle with global status information items which are determined for a group of vehicles and/or vehicle parts of the same type, and to derive status information about the vehicle going beyond the measured properties, and to make it available as a diagnostic result from the correlation result, and **in that** the vehicle diagnostic means have driveable braking rollers for supporting driven wheels of the motor vehicle and for simulating load cycles and the diagnostic unit is configured to detect statuses of auxiliary units and secondary units of the motor vehicle on the basis of the load effect of the auxiliary units and secondary units on the drive of the motor vehicle, said load effect being influenced by the switching on and off or regulation of auxiliary units and secondary units.

2. Motor vehicle diagnostic system according to Claim 1, **characterized in that** the diagnostic unit is an Internet platform which is configured to receive, to store and to evaluate analytically the vehicle test results which are acquired systematically for a multiplicity of motor vehicles and for a multiplicity of different motor vehicle types with the vehicle diagnostic means which are used in a chronologically and/or spatially distributed fashion.

3. Motor vehicle diagnostic system according to Claim 1 or 2, **characterized in that** vehicle diagnostic means are configured for measuring the tyre profile status, the exhaust gas values, the brake statuses, the statuses of shaft bearings and/or articulated bearings, the engine status, the drive train status and/or the status of the lighting system.

4. Motor vehicle diagnostic system according to one of the preceding claims, **characterized in that** global status information items are statistical information, obtained by means of breakdown statistics, about the type-specific wear behaviour of motor vehicles or of motor vehicle parts.

5. Motor vehicle diagnostic system according to one of the preceding claims, **characterized in that** global status information items are information items about the susceptibility to wear which are obtained by means of tests on motor vehicles and/or motor vehicle parts.

6. Motor vehicle diagnostic system according to one of the preceding claims, **characterized in that** the output interface is an Internet platform.

7. Motor vehicle diagnostic system according to one of the preceding claims, **characterized in that** the output interface has an interface to a telephone network for transmitting the diagnostic result as an automatically generated voice message and/or text message to a telephone terminal.

8. Motor vehicle diagnostic system according to Claim 7, **characterized in that** the output interface is configured to connect to a mobile phone network and to transmit short messages (SMS).

9. Motor vehicle diagnostic system according to one of the preceding claims, **characterized in that** the diagnostic unit is configured to derive a current technical condition of the motor vehicle from the correlation results in the form of a combination of measurement data, evaluation data and image data and/or sound data and to make the condition available as a data record.

10. Motor vehicle diagnostic system according to one of the preceding claims, **characterized by** linking of the measured properties and/or of the correlation result with statistically determined data for deriving vehicle-related information items which are matched to the user group and/or the individual user behaviour and/or the individual user request.

## Revendications

1. Système de diagnostic de véhicule automobile avec une unité de diagnostic centrale assistée par ordinateur, avec une pluralité de moyens de diagnostic de véhicule mis en réseau avec l'unité de diagnostic pour effectuer une mesure stationnaire des propriétés du véhicule automobile en simulant des cycles de conduite proches de la réalité et avec une interface d'envoi pour l'envoi d'un résultat de diagnostic relatif au véhicule, **caractérisé en ce qu'**une unité de corrélation est reliée à l'unité de diagnostic conçue pour mettre en corrélation les propriétés de véhicule automobile mesurées avec les informations d'état globales déterminées pour un groupe de véhicules et/ou de parties de véhicule de même type et pour déduire une information d'état sur le véhicule à partir des propriétés mesurées et pour mettre à disposition un résultat de diagnostic à partir du résultat de corrélation et que les moyens de diagnostic de véhicule ont des rouleaux de freinage pouvant être entraînés en entrée pour le positionnement des roues motrices du véhicule automobile et pour la simulation des cycles de charge et que l'unité de diagnostic est conçue sur l'entraînement du véhicule automobile pour la détection des états des groupes auxiliaires et secondaires du véhicule automobile à l'aide de l'influence de charge des groupes auxiliaires et secondaires influencée par la connexion et déconnexion ou la régulation des groupes auxiliaires et secondaires.

2. Système de diagnostic de véhicule automobile selon la revendication 1, **caractérisé en ce que** l'unité de diagnostic est une plateforme Internet conçue pour recevoir, mémoriser et analyser sur le plan analytique les résultats de contrôle de véhicule détectés de façon systématique avec les moyens de diagnostic de véhicule utilisés de façon répartie dans le temps et/ou dans l'espace pour une pluralité de véhicules automobiles et pour une pluralité de différents types de véhicule automobile.

3. Système de diagnostic de véhicule automobile selon la revendication 1 ou 2, **caractérisé en ce que** les moyens de diagnostic de véhicule sont conçus pour mesurer l'état de profil de pneumatique, les valeurs de gaz d'échappement, les états de frein, les états des paliers d'arbre et/ou de jointure, l'état de moteur, l'état de chaîne cinématique et/ou l'état de l'installation d'éclairage.

4. Système de diagnostic de véhicule automobile selon l'une quelconque des revendications précédentes, **caractérisé en ce que** les informations d'état globales sont des informations statistiques relatives au comportement d'usure, spécifique en fonction du type, de véhicules automobiles ou de parties de véhicule automobile et obtenues à l'aide de statistiques de panne.

5. Système de diagnostic de véhicule automobile selon l'une quelconque des revendications précédentes, **caractérisé en ce que** les informations d'état globales sont des informations relatives à la fragilité à l'usure obtenues lors de la réalisation d'essais sur des véhicules automobiles et/ou des parties de véhicule automobile.

6. Système de diagnostic de véhicule automobile selon l'une quelconque des revendications précédentes, **caractérisé en ce que** l'interface d'envoi est une plateforme Internet.

7. Système de diagnostic de véhicule automobile selon l'une quelconque des revendications précédentes, **caractérisé en ce que** l'interface d'envoi est une interface avec un réseau de téléphonie servant à la transmission à l'appareil terminal téléphonique du résultat de diagnostic sous la forme d'un message vocal et/ou écrit.

8. Système de diagnostic de véhicule automobile selon la revendication 7, **caractérisé en ce que** l'interface d'envoi est conçue pour réaliser la liaison avec un réseau de téléphonie mobile et pour réaliser la transmission de messages courts (SMS).

9. Système de diagnostic de véhicule automobile selon l'une quelconque des revendications précédentes, **caractérisé en ce que** l'unité de diagnostic est conçue pour déduire une image d'état technique actuel du véhicule automobile à partir des résultats de corrélation prenant la forme d'une combinaison des données de mesure, des données d'évaluation et des données d'image et/ou de son et pour mettre à disposition l'image d'état sous la forme d'un jeu de données.

10. Système de diagnostic de véhicule automobile selon l'une quelconque des revendications précédentes, **caractérisé par** la corrélation des propriétés mesurées et/ou du résultat de corrélation avec les données statistiquement déterminées pour en déduire les informations relatives au véhicule correspondant au groupe d'utilisateurs et/ou au comportement d'un utilisateur individuel et/ou à la demande d'un utilisateur individuel.
